# EUROPÄISCHE PATENTSCHRIFT

(11) **EP 0 668 037 B1**
(45) Veröffentlichungstag und Bekanntmachung des Hinweises auf die Patenterteilung: **05.03.1997**
(21) Anmeldenummer: 94118815.3
(22) Anmeldetag: 30.11.1994
(51) Int. Cl.: A47C 3/30

(54) **Führungsbüchse und längenverstellbare Säule mit Führungsbüchse**
Guiding sleeve and telescopic column with guiding sleeve
Manchon de guidage et colonne téléscopique avec manchon de guidage

(30) Priorität: 18.02.1994 DE 9402656 U
(43) Veröffentlichungstag der Anmeldung: 23.08.1995
(73) Patentinhaber: SUSPA COMPART Aktiengesellschaft, D-90518 Altdorf (DE)
(72) Erfinder: Bauer, Hans Jürgen, D-90518 Altdorf (DE); Rösch, Werner, D-90518 Altdorf (DE)
(74) Vertreter: Rau, Manfred, Dr. Dipl.-Ing.

(56) Entgegenhaltungen:
- EP-A- 0 325 726
- EP-A- 0 553 440
- EP-A- 0 602 406

## Beschreibung

Die Erfindung betrifft eine Führungsbüchse nach dem Oberbegriff des Anspruches 1 und eine längenverstellbare Säule nach dem Oberbegriff des Anspruches 3.

Derartige Führungsbüchsen und längenverstellbare Säulen sind beispielsweise aus der EP 0 553 440 A1 bekannt. Zur axialen Festlegung der Führungsbüchse im Führungsrohr liegt diese einerseits mit einem an eine obere Abdeckung angeformten Bund gegen den zugeordneten Rand des Führungsrohres an. Andererseits wird benachbart zu dem Rand ein nach innen ragender Vorsprung in das Führungsrohr gedrückt, der nach dem Einschieben der Führungsbüchse in das Führungsrohr hinter einen zwischen den Rippenstegen verlaufenden Ringsteg greift, der beim Eindrücken der Führungsbüchse in das Führungsrohr entsprechend elastisch ausgelenkt wird. Der Ringsteg muß also verhältnismäßig weichelastisch ausgebildet sein. Es treten Fälle auf, in denen die Führungsbüchse verhältnismäßig großen aus dem Führungsrohr heraus gerichteten Kräften ausgesetzt ist, die durch die erwähnte axiale Festlegung nicht aufgenommen werden können.

Der Erfindung liegt daher die Aufgabe zugrunde, eine Führungsbüchse der gattungsgemäßen Art und eine längenverstellbare Säule der gattungsgemäßen Art so auszugestalten, daß sie hohe Ausschubkräfte aufnehmen können.

Diese Aufgabe wird bei einer Führungsbüchse der gattungsgemäßen Art durch die Merkmale im Kennzeichnungsteil des Anspruches 1 und bei einer längenverstellbaren Säule nach dem Oberbegriff des Anspruches 3 durch die Merkmale im Kennzeichnungsteil des Anspruches 3 gelöst.

Durch die großen den Rand des aus Stahl bestehenden Führungsrohres übergreifenden Öffnungen können Schneid-Stanzwerkzeuge eingeführt werden, die durch eine Bewegung parallel zur Mittel-Längs-Achse des Führungsrohres einen dünnen Span aus der Innenseite des Führungsrohres herausschneiden, der mit diesem verbunden bleibt und eine stegartige Nase bildet. Diese legt sich gegen die zugewandte Oberfläche des Versteifungssteges, der so stabil ausgebildet ist, daß er die hierbei auftretenden Kräfte aufnehmen kann. Umgekehrt ist damit die Verbindung zwischen Führungsbüchse und Führungsrohr so fest, daß die Führungsbüchse auch nicht mittels hoher Ausschubkräfte aus dem Führungsrohr herausgedrückt werden kann. Die Ansprüche 2 und 4 geben eine vorteilhafte Weiterbildung an.

Weitere Vorteile, Merkmale und Einzelheiten der Erfindung ergeben sich aus der nachfolgenden Beschreibung eines Ausführungsbeispieles anhand der Zeichnung. Es zeigt
- Fig. 1: einen Teilausschnitt aus einer höhenverstellbaren Stuhlsäule mit Führungsrohr, Führungsbüchse und Gehäuse einer Gasfeder,
- Fig. 2: die Führungsbüchse im Längsschnitt,
- Fig. 3: eine Draufsicht auf Fig. 2 gemäß dem Sichtpfeil III in Fig. 2 und
- Fig. 4: eine Ausschnittvergrößerung aus Fig. 1.

Eine Führungsbüchse 1 ist in einem Führungsrohr 2 aus Stahl einer höhenverstellbaren Stuhlsäule angeordnet. Derartige Stuhlsäulen sind beispielsweise aus der EP 0 366 889 B1 (entsprechend US-Patent 4 969 619) bekannt, worauf ausdrücklich verwiesen wird.

Die Führungsbüchse 1 weist eine Gleitbüchse 3 auf, an deren Außenseite radial zur Mittel-Längs-Achse 4 nach außen vorspingende Rippen-Stege 5 angeformt sind. Mit diesen Rippen-Stegen 5 stützt sich die Führungsbüchse 1 radial gegen die Innenwand 6 des Führungsrohres 2 ab. Ein oberer Ringbund 7 legt die Führungsbüchse 1 in axialer Richtung gegenüber dem Führungsrohr 2 fest. Im übrigen ist die Führungsbüchse 1 mit Preßsitz in das Führungsrohr 2 eingeschoben.

An der Innenfläche 8 der Gleitbüchse 3 ist ein Gehäuse 9 einer nur angedeuteten Gasfeder 10 in Richtung der Achse 4 verschiebbar geführt. Diese Gasfeder 10 bildet zusammen mit dem Führungsrohr 2 und der Führungsbüchse 1 im wesentlichen die angesprochene höhenverstellbare Stuhlsäule. Das Gehäuse 9 der Gasfeder 10 kann deren unmittelbares Gehäuse sein, oder ein zusätzliches, die Gasfeder 10 umgebendes Tragrohr, wie es aus der EP 0 325 726 A1 (entsprechend der US-PS 4 899 969) bekannt ist, worauf ebenfalls ausdrücklich verwiesen wird.

Die Führungsbüchse 1 besteht aus Kunststoff, und zwar bevorzugt aus einem Polyacetal, und ist einstückig durch Spritzgießen hergestellt. An der Innenfläche 8 der Gleitbüchse 3 sind Führungsstege 11 ausgebildet, die über die volle axiale Länge der Gleitbüchse 3 verlaufen und radial von der Innenfläche 8 zur Achse 3 hin vorstehen. Sie sind einstückig mit der Gleitbüchse 3 ausgebildet. Die Ausgestaltung der Führungsstege 11 ist aus der EP 0 553 440 A1 bekannt, worauf verwiesen wird.

In der oberen Abdeckung 12 der Führungsbüchse 1, die die Gleitbüchse 3 mit dem Ringbund 7 verbindet, sind jeweils zwischen den Rippenstegen 5 Öffnungen 13 ausgebildet, die sich - wie insbesondere aus Fig. 4 ersichtlich ist - bis über die Innenwand 6 des Führungsrohres 2 erstrecken.

Die Rippenstege 5 sind an ihrem Außenumfang, also dort, wo sie gegen die Innenwand 6 des Führungsrohres 2 anliegen, mit einem umlaufenden Ringsteg 15 versehen. Dieser befindet sich wenige Millimeter unterhalb des Randes 16 des Führungsrohres 2, gegen den die Führungsbüchse 1 mit ihrem Ringbund 7 anliegt. Der Ringsteg 15 ist wiederum mittels eines Versteifungsstegs 17 mit der Außenwand 18 der Gleitbüchse 3 und den Rippenstegen 5 verbunden. In Richtung zum Rand 16 des Führungsrohres 2 hin bzw. in Richtung zur oberen Abdeckung 12 der Führungsbüchse 1 hin geht der Versteifungssteg 17 bündig in den Ringsteg 15 über.

Während die Führungsbüchse 1 durch den Ringbund 7 gegenüber dem Führungsrohr 2 in axialer Richtung zum Boden 19 des Führungsrohres 2 hin festgelegt ist, muß eine gesonderte Festlegung der Führungsbüchse 1 gegen ein Herausziehen der Führungsbüchse 1 aus dem Führungsrohr 2 erfolgen. Dies erfolgt dadurch, daß aus der Innenwand 6 des Führungsrohres 2 vom Rand 16 her zwischen benachbarten Rippenstegen 5 der Führungsbüchse 1 jeweils ein dünner Span herausgeschnitten und gegen die zugewandte Oberfläche 21 des Ringstegs 15 und des Versteifungsstegs 17 gedrückt wird. Es erhält die Form eines nasenartigen Vorsprungs 20. Dies erfolgt dadurch, daß jeweils ein entsprechendes Werkzeug durch einen Teil der Öffnungen 13 oder sämtliche Öffnungen 13 hindurchgeschoben wird, das jeweils einen Span mit einer Dicke von wenigen Zehntel Millimetern aus der Innenwand 6 des Führungsrohres 2 hinausschneidet und gegen die Oberfläche 21 des Ringstegs 15 und des Versteifungsstegs 17 schiebt. Damit ist die Führungsbüchse 1 im Führungsrohr 2 auch gegen große Ausziehkräfte gesichert.

In Fig. 3 sind zur Verdeutlichung die nasenartigen Vorsprünge 20 dargestellt, obwohl das Führungsrohr dort nicht dargestellt ist.

## Patentansprüche

1. Führungsbüchse für eine längenverstellbare Säule für Stühle, Tische od.dgl., die an ihrer Innenfläche (8) mit einer zu einer Mittel-Längs-Achse (4) konzentrischen Führungsfläche zur Führung eines zylindrischen Gehäuses (9) eines Verstellelementes, z.B Gasfeder (10) versehen ist und deren Außenseite zur Aufnahme und Abstützung in einem Führungsrohr (2) der Säule mit voneinander distanzierten Rippenstegen (5) versehen ist und die eine Abdeckung (12) zur Anlage an einem Rand (16) des Führungsrohres (2) und zwischen den Rippenstegen (5) befindliche Öffnungen (13) in der Abdeckung (12) aufweist und die einstückig aus Kunststoff ausgebildet ist, dadurch gekennzeichnet, daß die Öffnungen (13) in der Abdeckung (12) bis über den Rand (16) eines die Führungsbüchse (1) aufnehmenden Führungsrohres (2) ragen und zum Durchlaß eines Werkzeuges dimensioniert sind, und daß benachbart zur Abdeckung (12) ein die Rippenstege (5) miteinander verbindender Versteifungssteg (17) zur Anlage von zwischen den Rippenstegen (5) aus der Innenwand (6) des Führungsrohres (2) ausgeschnittenen nasenartigen Vorsprüngen (20) ausgebildet ist.

2. Führungsbüchse nach Anspruch 1, dadurch gekennzeichnet, daß einstückig mit dem Versteifungssteg (17) ein die Rippenstege (5) verbindender, gegen die Innenseite (14) des Führungsrohres (2) anliegender Ringsteg (15) ausgebildet ist, der mit dem Versteifungssteg (17) eine bündige, der Abdeckung (12) zugewandte Oberfläche (21) als Anlagefläche für die nasenartigen Vorsprünge (20) bildet.

3. Längenverstellbare Säule für Stühle, Tische od.dgl., mit einem Führungsrohr (2) und einer Führungsbüchse (1), die an ihrer Innenfläche (8) mit einer zu einer Mittel-Längs-Achse (4) konzentrischen Führungsfläche zur Führung eines zylindrischen Gehäuses (9) eines Verstellelementes, z.B Gasfeder (10) versehen ist und deren Außenseite zur Aufnahme und Abstützung in dem Führungsrohr (2) mit von einander distanzierten Rippenstegen (5) versehen ist und die eine an einem Rand (16) des Führungsrohres (2) anliegende Abdeckung (12) und zwischen den Rippenstegen (5) befindliche Öffnungen (13) in der Abdeckung (12) aufweist und die einstückig aus Kunststoff ausgebildet ist, dadurch gekennzeichnet, daß die Öffnungen (13) in der Abdeckung (12) bis über den Rand (16) des Führungsrohres (2) ragen und zum Durchlaß eines Werkzeuges dimensioniert sind, und daß benachbart zur Abdeckung (12) ein die Rippenstege (5) miteinander verbindender Versteifungssteg (17) zur Anlage von zwischen den Rippenstegen (5) aus der Innenwand (6) des Führungsrohres (2) ausgeschnittenen nasenartigen Vorsprüngen (20) ausgebildet ist.

4. Längenverstellbare Säule nach Anspruch 3, dadurch gekennzeichnet, daß einstückig mit dem Versteifungssteg (17) ein die Rippenstege (5) verbindender, gegen die Innenseite (14) des Führungsrohres (2) anliegender Ringsteg (15) ausgebildet ist, der mit dem Versteifungssteg (17) eine bündige, der Abdeckung (12) zugewandte Oberfläche (21) als Anlagefläche für die nasenartigen Vorsprünge (20) bildet.

## Claims

1. Guide bush for an adjustable-length column for chairs, tables or the like, which is provided on its interior surface (8) with a guide surface concentric of a central longitudinal axis (4) for the guidance of a cylindrical housing (9) of an adjusting element, for example a gas spring (10), and the outside of which is provided with rib webs (5) arranged at a distance from each other for the accommodation and support in a guide tube (2) of the column, and which comprises a cover (12) for bearing against an edge (16) of the guide tube (2), and openings (13) located between the rib webs (5) in the cover (12), and which is formed in one piece out of plastics, characterized in that the openings (13) in the cover (12) project as far as over the edge (16) of a guide tube (2), accommodating the guide bush (1), and are dimensioned for the passage of a tool, and in that adjacent to the cover (12), a stiffening web (17) is provided, connecting the rib webs (5) with each other, for nose-type projections (20) to bear against, which are cut between the rib webs (5) out of the inner wall (6) of the guide tube (2).

2. Guide bush according to claim 1, characterized in that in one piece with the stiffening web (17), an annular web (15) is formed, which connects the rib webs (5) and bears against the inside (14) of the guide tube (2) and, together with the stiffening web (17), forms a flush surface (21) facing the cover (12) as a bearing face for the nose-type projections (20).

3. Adjustable-length column for chairs, tables or the like with a guide tube (2) and a guide bush (1), which is provided on its interior surface (8) with a guide surface concentric of a central longitudinal axis (4) for the guidance of a cylindrical housing (9) of an adjusting element, for example a gas spring (10), and the outside of which is provided with rib webs (5) arranged at a distance from each other for the accommodation and support in the guide tube (2), and which comprises a cover (12) for bearing against an edge (16) of the guide tube (2), and openings (13) located between the rib webs (5) in the cover (12), and which is formed in one piece out of plastics, characterized in that the openings (13) in the cover (12) project as far as over the edge (16) of the guide tube (2), and are dimensioned for the passage of a tool, and in that adjacent to the cover (12), a stiffening web (17) is provided, connecting the rib webs (5) with each other, for nose-type projections (20) to bear against, which are cut between the rib webs (5) out of the inner wall (6) of the guide tube (2).

4. Adjustable-length column according to claim 3, characterized in that in one piece with the stiffening web (17), an annular web (15) is formed, which connects the rib webs (5) and bears against the inside (14) of the guide tube (2) and, together with the stiffening web (17), forms a flush surface (21) facing the cover (12) as a bearing face for the nose-type projections (20).

## Revendications

1. Manchon de guidage pour une colonne de longueur réglable équipant des chaises, des tables ou objets similaires, qui est muni, sur sa face intérieure (8), d'une surface de guidage concentrique à un axe médian longitudinal (4) et destinée à guider le carter cylindrique (9) d'un élément de réglage, par exemple d'un ressort à gaz (10) ; dont la face extérieure est pourvue de membrures de nervurage (5) distantes les unes des autres, en vue de la réception et de l'appui dans un tube de guidage (2) de la colonne ; qui présente une coiffe (12) pour prendre appui contre un bord (16) du tube de guidage (2) et, dans ladite coiffe (12), des orifices (13) situés entre les membrures de nervurage (5) ; et qui est réalisé d'une seule pièce en matière plastique, caractérisé par le fait que les orifices (13) pratiqués dans la coiffe (12) s'étendent jusqu'au-delà du bord (16) d'un tube de guidage (2) recevant le manchon de guidage (1), et sont dimensionnés en vue du passage d'un outil ; et par le fait qu'une nervure de rigidification (17), reliant les unes aux autres les membrures de nervurage (5), est ménagée au voisinage de la coiffe (12) pour la venue en contact de protubérances (20) du type mentonnet décolletées, entre lesdites membrures de nervurage (5), dans la paroi intérieure (6) du tube de guidage (2).

2. Manchon de guidage selon la revendication 1, caractérisé par le fait qu'une collerette annulaire (15) ménagée d'un seul tenant avec la nervure de rigidification (17), solidarisant les membrures de nervurage (5) et appliquée contre la face intérieure (14) du tube de guidage (2), forme, avec ladite nervure de rigidification (17), une surface (21) venant à fleur, tournée vers la coiffe (12) et agissant comme une surface de venue en contact des protubérances (20) du type mentonnet.

3. Colonne de longueur réglable équipant des chaises, des tables ou objets similaires, comprenant un tube de guidage (2) et un manchon de guidage (1) qui est muni, sur sa face intérieure (8), d'une surface de guidage concentrique à un axe médian longitudinal (4) et destinée au guidage du carter cylindrique (9) d'un élément de réglage, par exemple d'un ressort à gaz (10) ; dont la face extérieure est pourvue de membrures de nervurage (5) distantes les unes des autres, en vue de la réception et de l'appui dans le tube de guidage (2) ; qui présente une coiffe (12) appliquée contre un bord (16) du tube de guidage (2) et des orifices (13) pratiqués, dans ladite coiffe (12), entre les membrures de nervurage (5) ; et qui est réalisé d'une seule pièce en matière plastique, caractérisée par le fait que les orifices (13) pratiqués dans la coiffe (12) s'étendent jusqu'au-delà du bord (16) du tube de guidage (2), et sont dimensionnés en vue du passage d'un outil ; et par le fait qu'une nervure de rigidification (17), reliant les unes aux autres les membrures de nervurage (5), est ménagée au voisinage de la coiffe (12) pour la venue en contact de protubérances (20) du type mentonnet décolletées, entre lesdites membrures de nervurage (5), dans la paroi intérieure (6) du tube de guidage (2).

4. Colonne de longueur réglable, selon la revendication 3, caractérisée par le fait qu'une collerette annulaire (15) ménagée d'un seul tenant avec la nervure de rigidification (17), solidarisant les membrures de nervurage (5) et appliquée contre la face intérieure (14) du tube de guidage (2), forme, avec ladite nervure de rigidification (17), une surface (21) venant à fleur, tournée vers la coiffe (12) et agissant comme une surface de venue en contact des protubérances (20) du type mentonnet.
